# EUROPÄISCHE PATENTSCHRIFT

(11) **EP 0 796 380 B1**
(45) Veröffentlichungstag und Bekanntmachung des Hinweises auf die Patenterteilung: **19.08.1998**
(21) Anmeldenummer: 95919329.3
(22) Anmeldetag: 26.05.1995
(51) Int. Cl.: E04D 1/04, E04D 1/30, E04D 1/02

(54) **DACHSTEIN FÜR SCHRÄG VERLAUFENDE KANTEN EINES DACHES**
ROOF TILE FOR INCLINED ROOF EDGES
TUILE POUR BORDS INCLINES DE TOITS

(30) Priorität: 06.12.1994 DE 9419513 U
(43) Veröffentlichungstag der Anmeldung: 24.09.1997
(73) Patentinhaber: Horstmann, Ulrich, 34431 Marsberg (DE); Müller, Heinrich, 34477 Twistetal-Berndorf (DE)
(72) Erfinder: Horstmann, Ulrich, 34431 Marsberg (DE); Müller, Heinrich, 34477 Twistetal-Berndorf (DE)
(74) Vertreter: WALTHER, WALTHER & HINZ Patentanwälte
(86) Internationale Anmeldenummer: DE9500691
(87) Internationale Veröffentlichungsnummer: WO9618006

(56) Entgegenhaltungen:
- CH-A- 198 636
- DE-C- 215 451
- DE-C- 217 441
- DE-C- 539 600
- FR-A- 337 012
- FR-A- 348 941
- FR-A- 457 107
- FR-A- 493 701
- FR-A- 535 163
- FR-A- 1 337 087
- GB-A- 2 186 303

## Beschreibung

Die Erfindung betrifft einen Dachstein für schräg verlaufende Kanten eines Daches, z.B. für eine Kehle oder für einen Grat.

Dachkehlen und Dachgrate sind bekannt; Dachgrate werden abgedeckt durch tunnelartige Dachsteine, wogegen bei Dachkehlen ein besonderer Unterbau in Form einer sogenannten Kehlschalung vorgesehen ist. Die Kehlschalung setzt sich im wesentlichen aus zwei längs der Kehle angeordneten Holzbrettern zusammen, an die zu beiden Seiten sich die Dachlatten anschließen. Auf dem Kehlbrett lagert das Kehlblech, beispielsweise aus Aluminium oder Zink, das sich zu beiden Seiten etwa 25 cm weit in das Dach erstreckt.

Auf dem Kehlblech befinden sich die Dachziegel, wobei die Dachziegel eine Kante parallel zur Kehle verlaufend aufweisen. Zur Erzeugung dieser schräg verlaufenden Kante müssen die Dachziegel entsprechend geschnitten werden. Das Schneiden von Dachziegeln erfolgt im wesentlichen mit Hilfe eines sogenannten Trennjägers; dies kann zum einen freihändig erfolgen, indem der Dachdecker den entsprechenden Ziegel kurz anzeichnet und dann den Dachziegel auf dem Knie, mit der Hand haltend, mit dem Trennjäger entsprechend abschneidet. Dann wird der Ziegel eingesetzt. Wenn dieser mit den übrigen Dachziegeln keine im wesentlichen gerade, und auch parallel zur Kehle verlaufende Kante bildet, wird er nochmals herausgenommen und gegebenenfalls nachgeschnitten, um dann wieder eingesetzt zu werden. Insbesondere beim freihändigen Schneiden der Dachziegel mit dem Trennjäger ereignen sich sehr viele Arbeitsunfälle. Ist die Kehle sehr lang, wird auch häufig so vorgegangen, daß die Dachziegel nur grob vorgeschnitten werden, um dann nach fertig verlegtem Dach parallel zur Kehle mit dem Trennjäger an den Ziegeln entlang zu schneiden, um eine gerade Kante zu erzeugen. Hierbei besteht dann die Gefahr, daß der Trennjäger sich in die Ziegel hineinfrißt, und gegebenfalls das Kehlblech durchtrennt. An solchen Stellen dringt dann bevorzugt Wasser in das Dach ein.

Der Erfindung liegt daher die Aufgabe zugrunde, einen Dachstein für schräg verlaufende Kanten eines Daches, beispielsweise für eine Kehle oder einen Grat zu schaffen, mit dem ohne zu schneiden eine entsprechend schräg verlaufende Kante gebildet werden kann.

Die Aufgabe wird erfindungsgemäß dadurch gelöst, daß der Dachstein in Längsrichtung in Form von einzelnen Segmenten ausgebildet ist. Diese einzelnen Segmente sind vorzugsweise relativ zueinander verschieblich miteinander verbindbar, so daß die einzelnen Segmente entsprechend der Steigung der Kehle parallel zur Kehle einsetzbar sind. Im einzelnen ist vorgesehen, daß die Segmente, wie bei Dachsteinen üblich, formschlüssig und lose miteinander verbindbar sind.

Eine formschlüssige Verbindung der Segmente in dieser Form kann beispielsweise durch Nut- und Federelemente erfolgen. Der Vorteil einer derartigen Konstruktion einer schräg verlaufenden Kante eines Daches besteht auch darin, daß keine unschönen Schnittwulste mehr zu sehen sind, die bei Dachschrägen, z. B. Dach-Erkern, mit Blechen oder Brettern verkleidet werden müßten. Auch unter Umweltschutzgesichtspunkten bringt die erfindungsgemäße Konstruktion insofern Vorteile, als keine Staubbelastung der Mitarbeiter mehr vorhanden ist. Darüber hinaus benötigt man keine teueren Aggregate, z. B. Stromaggregate, zum Betreiben der Trennjäger, und es fallen im übrigen auch keine Ziegelabfälle auf dem Dach oder der Baustelle an, welche eingesammelt und entsorgt werden müssen.

Nach einem besonderen Merkmal besteht der Dachstein mindestens aus einem geschlossenen Anschlußsegment, einem Wasserlaufsegment und einem offenen Anschlußsegment.

Das geschlossene Anschlußsegment steht überlappend mit dem benachbarten offenen Anschlußsegment in einer Verbindung derart, daß die beiden Anschlußsegmente verzahnend miteinander verbunden sind, wie dies aus der Verbindung von üblichen Dachsteinen bekannt ist. Im einzelnen ist es jedoch immer so, daß die Anzahl der Segmente des segmentierten Dachsteins der Anzahl der Segmente entspricht, in die ein gegebener Dachstein sinnvoll unterteilbar ist. D. h., daß ein segmentierter Dachstein immer den gleichen Aufbau aufweist, wie ein unsegmentierter Dachstein.

Ein vollständiger Dachstein besteht insbesondere aus einem geschlossenen Anschlußsegment, zwei Wasserlaufsegmenten, einem Decksegment und einem offenen Anschlußsegment. Diese insgesamt fünf Segmente, die, wie bereits ausgeführt, formschlüssig und lose, dabei jedoch zur Bildung der entsprechenden Schräge relativ zueinander verschieblich sind, bilden einen vollständigen Dachstein, z. B. eine Taunus-Pfanne. D. h., bei Verwendung eines derartigen Ziegels wird das Dachbild nicht gestört, weil der Dachstein für den Aufbau im Bereich der Kehle der gleiche ist, wie auf dem übrigen Dach. Die einzelnen Segmente können, beispielsweise durch Klettverschlüsse, auf dem Kehlblech fixiert sein.

Nach einem weiteren vorteilhaften Merkmal der Erfindung besitzt das Decksegment auf der Unterseite ein Kissen; dieses Kissen dient dazu, daß das Decksegment mit seinem unteren Ende auf dem Kehlblech anliegt, um zu verhindern, daß Flugschnee unter das Dach dringen kann. Dem gleichen Zweck dient auch die Maßnahme, wonach auf dem Kehlblech parallel zum Kehlgrund unter den Ziegeln ein Keil angeordnet ist, der zur Dachspitze verjüngend ausläuft. Aufgrund der Konstruktion eines Dachsteins weist das erste Segment eines Dachsteins, nämlich das Anschlußsegment, einen Abstand von ca. 23 mm zum Kehlblech auf. Dieser vertikale Abstand baut sich über die Breite des Dachsteins bis auf etwa Null ab. Insofern wird durch den Keil verhindert, daß Flugschnee unter das Dach eindringt.

Zur Abdeckung im Bereich des Grats ist weiterhin vorgesehen, daß die Wasserlaufsegmente auf ihrer Unterseite zumindest an einem Ende ein Nasenelement aufweisen, das im Eingriff mit der Dachlatte steht, sich also hierdurch an der Dachlatte abstützt.

Nach einem weiteren Merkmal der Erfindung weist das Dachsegment eine quer zur Längsachse verlaufende Sollbruchstelle auf, um das Segment mit Hilfe einer Ziegelzange auf die erforderliche Länge abkneifen zu können. Die einzelnen Segmente können, insbesondere am Ende der Schräge eines Ziegels nicht beliebig lang sein, da sie ansonsten in den Bereich des hinteren Ziegels einlaufen und an diesen anstoßen bzw. diesen aufheben.

Vorteilhaft ist das Decksegment zu beiden Enden abgerundet, so daß die andere Hälfte des Decksegmentes, wenn dieses durchgeschnitten bzw. durchgekniffen ist, bei der Bildung des nächsten Dachsteins nochmals verwendet werden kann.

Die Erfindung wird anhand der Zeichnungen nachstehend beispielhaft näher erläutert.
- Fig. 1: zeigt den Aufbau eines segmentierten Dachsteins mit fünf einzelnen Segmenten;
- Fig. 2: zeigt den Aufbau eines Dachstein mit drei Segmenten;
- Fig. 3: zeigt den Aufbau eines Dachsteins mit fünf Segmenten, um das Dach im Bereich eines Grats abzudecken;
- Fig. 4: zeigt die Anordnung der einzelnen Segmente gemäß Fig. 1 und 3 im Bereich einer Kehle bzw. eines Grats;

Der insgesamt mit 1 bezeichnete Dachstein besteht aus den fünf Segmenten 2 bis 6. Im einzelnen setzt sich der in Fig. 1 dargestellte Dachstein aus den folgenden Segmenten zusammen: offenes Anschlußsegment 2, geschlossenes Anschlußsegment 6, Wasserlaufsegmente 3, 5, Decksegment 4. Die beiden Anschlußsegmente 2 und 6, die verzahnend mit dem jeweils korrespondierenden Anschlußsegment des benachbarten Dachsteins verbunden sind, besitzen hierzu, wie dies an sich bekannt ist, längsverlaufende Nuten 2a bzw. 6a, die in Eingriff stehen mit den korrespondierenden Federn 2b bzw. 6b des Anschlußsegments des benachbarten Dachsteins.

Die Verbindung der Anschlußsegmente untereinander erfolgt ebenfalls durch eine Nut-Federverbindung 7. Hierbei besitzt das eine Segment die Nut 7a, und das andere weist korrespondierend hierzu die Feder 7b auf. Durch diese Art der Nut- und Federverbindung 7 ist gewährleistet, daß die einzelnen Segmente 2 bis 6 relativ zueinander zur Bildung einer Schräge verschieblich sind, d. h. eine formschlüssige aber dennoch lose Verbindung miteinander bilden. Um zu verhindern, daß im Bereich des Decksegments 4 Flugschnee unter das Dach gelangen kann, besitzt das Decksegment 4 auf der Unterseite das Kissen 4a, so daß auch dieses Decksegment eine fluchtende Unterseite mit den Wasserlaufsegmenten 3, 5 bildet.

Fig. 2 zeigt eine Minimalausführung eines segmentierten Dachsteins, bestehend aus zwei Anschlußsegmenten 2 und 6, die durch ein Wasserlaufsegment 3, 5 miteinander verbunden sind. Eine derartige Minimalausführung eines segmentierten Dachsteines 8 kann immer noch zu einem vollständigen Dachstein ausgebaut werden, sofern das Anschlußsegment 2 mit einem Anschlußsegment 6 verbunden wird, das wiederum in Eingriff mit einem Wasserlaufsegment 3, 5 bringbar ist, an das sich wiederum ein Anschlußsegment 2 anschließt. Voraussetzung hierfür ist, daß die beiden Anschlußsegmente 2, 6, wenn sie in Eingriff miteinander stehen, eine horizontale Erstreckung besitzen, die der des Decksegments 4 entspricht.

Schrägverlaufend auf der schematisch angedeuteten Kehle 11 befindet sich der Keil 10, der die gesamte Breite eines segmentierten Dachsteins erfaßt. Der Keil ist auf dem Kehlblech derart angeordnet, daß er in Richtung auf die Dachspitze zu abfallend ausläuft. Die Länge des Keils und damit natürlich auch der Keilwinkel ist abhängig von der Dachneigung und damit auch abhängig von der Breite des segmentierten Dachsteins.

Die Ausbildung einer weiteren Ausführungsform eines segmentierten Dachsteins 9 (Fig.3 ) unterscheidet sich von dem Dachstein gemäß Fig. 1 im wesentlichen nur dadurch, daß hier die Wasserlaufsegmente 3, 5 auf ihrer Unterseite ein Nasensegment 3a, 5a aufweisen, das bei Ausbildung eines Dachgrates in Eingriff mit der entsprechenden Dachlatte steht. D. h., daß sich durch die Nase 3, 5 der Dachstein insgesamt an der Dachlatte abstützt.

Fig. 4 zeigt schematisch die Anordnung der einzelnen Segmente 2 bis 6 des Dachsteins im Bereich einer Kehle oder eines Grates, wobei die Kehle bzw. der Grat in der Darstellung nicht gezeigt sind. Insbesondere aus dieser Darstellung ergibt sich das Aussehen eines Daches im Bereich einer Kehle oder eines Grates unter Verwendung des segmentierten Dachsteins.

## Patentansprüche

1. Dachstein für schräg verlaufende Kanten eines Daches, z. B. für eine Kehle oder einen Grat,
**dadurch gekennzeichnet,** daß
der Dachstein (1) in Längsrichtung aus mehreren Segmenten (2 bis 6) gebildet ist, die relativ zueinander verschieblich, miteinander verbindbar sind.

2. Dachstein nach Anspruch 1,
**dadurch gekennzeichnet,** daß
die Anzahl der Segmente (2 bis 6) des segmentierten Dachsteins (1) der Anzahl der Segmente entspricht, in die ein vorhandener Dachstein unterteilbar ist.

3. Dachstein nach Anspruch 1,
**dadurch gekennzeichnet,** daß
ein Dachstein aus mindestens drei Segmenten (2, 3 bis 5, 6) besteht.

4. Dachstein nach Anspruch 3,
**dadurch gekennzeichnet,** daß
der Dachstein (1) aus einem geschlossenen Anschlußsegment (6), einem Wasserlaufsegment (3 bis 5) und einem offenen Anschlußsegment (2) besteht.

5. Dachstein nach Anspruch 3,
**dadurch gekennzeichnet,** daß
der Dachstein (1) aus einem geschlossenen Anschlußsegment (6), zwei Wasserlaufsegmenten (3, 5), einem Decksegment (4) und einem offenen Anschlußsegment (2) besteht.

6. Dachstein nach Anspruch 1,
**dadurch gekennzeichnet,** daß
das Decksegment (4) eine quer zur Längsachse verlaufende Sollbruchstelle aufweist.

7. Dachstein nach Anspruch 5,
**dadurch gekennzeichnet,** daß
das Decksegment (4) auf der Unterseite ein Kissen (4a) aufweist.

8. Dachstein nach Anspruch 1,
**dadurch gekennzeichnet,** daß
die einzelnen Segmente (2 bis 6) formschlüssig und lose (bei 7) miteinander verbindbar sind.

9. Dachstein nach Anspruch 8,
**dadurch gekennzeichnet,** daß
zur Bildung einer formschlüssen Verbindung die Segmente (2 bis 6) Nut- und Federelemente (7a, 7b) aufweisen.

10. Dachstein nach Anspruch 5,
**dadurch gekennzeichnet,** daß
das Decksegment (4) zu beiden Seiten abgerundet ausgebildet ist.

11. Dachstein nach Anspruch 4,
**dadurch gekennzeichnet,** daß
das Wasserlaufsegment (3, 5) auf seiner Unterseite ein Nasenelement (3a, 5b) zum Eingriff mit der Dachlattung aufweist.

12. Dachstein nach Anspruch 1,
**dadurch gekennzeichnet,** daß
auf der Kehle (11) unter den Segmenten (2 bis 6) des Dachsteins (1) ein sich in Richtung der Dachspitze verjüngender Keil (10) vorgesehen ist, der sich im wesentlichen über die Breite der Segmente (2 bis 6) eines Dachsteins (1) erstreckt.

## Claims

1. Roof tile for bias roof edges, e.g. for a roof valley or for an arris,
**characterized in that** the roof tile (1) is composed, in longitudinal direction, of several segments (2 to 6) being movable relative to each other and interconnectable.

2. Roof tile according to claim 1,
**characterized in that** the number of segments (2 to 6) of the segmented roof tile (1) always corresponds to the number of segments into which a roof tile at hand can be divided.

3. Roof tile according to claim 1,
**characterized in that** a roof tile is composed of at least three segments (2, 3 to 5, 6).

4. Roof tile according to claim 3,
**characterized in that** the roof tile (1) is composed of a closed connecting segment (6), a water way segment (3 to 5) and an open connecting segment (2).

5. Roof tile according to claim 3,
**characterized in that** the roof tile (1) is composed of a closed connecting segment (6), two water way segments (3, 5), one covering segment (4) and one open connecting segment (2).

6. Roof tile according to claim 1,
**characterized in that** the covering segment (4) is provided with a break-off line running transversally to its longitudinal axis.

7. Roof tile according to claim 5,
**characterized in that** the covering segment (4) has a cushion (4a) on its underside.

8. Roof tile according to claim 1,
**characterized in that** the different segments (2 to 6) are connectable in a form-fitting and loose way (at 7).

9. Roof tile according to claim 8,
**characterized in that** the segments (2 to 6) are provided with grooves and tongues (7a, 7b) for achieving a form-fitting connection.

10. Roof tile according to claim 5,
**characterized in that** the covering segment (4) is rounded on both sides.

11. Roof tile according to claim 4,
**characterized in that** the water way segment (3, 5) is provided on its underside with a nose element (3a, 5b) for its engagement with the roof battens.

12. Roof tile according to claim 1,
**characterized in that** a wedge (10) is accomodated under the segments (2 to 6) of the tile on the roof valley (11) and is tapering off towards the top of the roof, the wedge (10) extending essentially over the width of the segments (2 to 6) of a roof tile (1).

## Revendications

1. Tuile pour les angles inclinés d'un toit, p.ex. pour une noue ou pour un arêtier,
**caractérisée en ce que** la tuile (1) est composée, en direction longitudinale, de plusieurs segments (2 à 6) pouvant être liés entre eux tout en étant mobiles les uns par rapport aux autres.

2. Tuile selon la revendication 1,
**caractérisée en ce que** le nombre des segments (2 à 6) de la tuile segmentée (1) correspond toujours au nombre de segments par lequel une tuile donnée peut être subdivisée.

3. Tuile selon la revendication 1,
**caractérisée en ce qu'**une tuile est composée d'au moins trois segments (2, 3 à 5, 6).

4. Tuile selon la revendication 3,
**caractérisée en ce que** la tuile (1) consiste en un segment de raccordement fermé (6), un segment pour l'écoulement d'eau (3 à 5) et un segment de raccordement ouvert (2).

5. Tuile selon la revendication 3,
**caractérisée en ce que** la tuile (1) consiste en un segment de raccordement (6) fermé, deux segments pour l'écoulement d'eau (3, 5), un segment de couverture (4) et un segment de raccordement ouvert (2).

6. Tuile selon la revendication 1,
**caractérisée en ce que** le segment de couverture (4) est pourvu d'une section de rupture intentionnelle perpendiculaire à l'axe longitudinal.

7. Tuile selon la revendication 5,
**caractérisée en ce que** le segment de couverture (4) possède sur sa face inférieure un coussin (4a).

8. Tuile selon la revendication 1,
**caractérisée en ce que** les différents segments (2 à 6) peuvent être raccordés les uns aux autres en alignement et de façon mobile (à 7).

9. Tuile selon la revendication 8,
**caractérisée en ce que,** pour obtenir une liaison alignée, les segments (2 à 6) sont pourvus de rainures et de languettes (7a, 7b).

10. Tuile selon la revendication 5,
**caractérisée en ce que** les deux côtés du segment de couverture (4) sont arrondis.

11. Tuile selon la revendication 4,
**caractérisée en ce que** le segment pour l'écoulement d'eau (3, 5) est pourvu, sur sa face inférieure, d'un bec (3a, 5a) pouvant s'emboîter dans la latte de toit.

12. Tuile selon la revendication 1,
**caractérisée en ce qu'**une clé (10) est placée sous les segments (2 à 6) de la tuile sur la noue (11), la clé formant une dépouille vers la pointe du toit et s'étendant sur presque toute la largeur des segments (2 à 6) d'une tuile (1).
